# FASCICULE DE BREVET EUROPEEN

(11) **EP 0 156 685 B1**
(45) Date de publication et mention de la délivrance du brevet: **26.09.1990**
(21) Numéro de dépôt: 85400337.3
(22) Date de dépôt: 22.02.1985
(51) Int. Cl.: H01Q 25/00, H01Q 3/26

(54) **Procédé d'antibrouillage pour antenne réseau, et antenne utilisant ledit procédé**
Verfahren gegen Störungen für eine Antennengruppe und mit einem solchen Verfahren arbeitende Antenne
Anti-jamming process for an array antenna, and antenna using such a process

(30) Priorité: 24.02.1984 FR 8402858
(43) Date de publication de la demande: 02.10.1985
(73) Titulaire: THOMSON-CSF, 75008 Paris (FR)
(72) Inventeur: Aubry, Claude, F-75379 Paris Cedex 08 (FR); Casseau, Daniel, F-75379 Paris Cedex 08 (FR); Roger, Joseph, F-75379 Paris Cedex 08 (FR)
(74) Mandataire: Benoit, Monique

(56) Documents cités:
- EP-A- 0 072 316
- EP-A- 0 097 073
- FR-A- 2 331 164
- US-A- 3 718 933
- US-A- 4 297 705

## Description

L'invention a principalement pour objet un procédé d'antibrouillage pour antenne réseau et une antenne utilisant ledit procédé.

Il est connu pour minimiser les effets d'un brouilleur d'opposer au signal reçu par une antenne principale, un signal, convenablement pondéré, reçu par une antenne auxiliaire. Un tel dispositif est décrit dans le brevet 'IF Sidelobe Canceller", US-3 202 990 déposé le 24.08.65.

D'autre part il est connu de perturber la loi de phase d'un réseau rayonnant d'une antenne à balayage électronique de façon à diminuer la sensibilité de l'antenne dans des directions a priori inconnues des brouilleurs.

Les procédés connus présentent un inconvénient, la recherche de la pondération ou la recherche de la loi de phase le long du réseau est à recommencer pour chaque nouveau pointage du faisceau radar.

Par ailleurs, le Brevet français n° 75 33697 déposé le 4 Novembre 1975 par la Demanderesse et publié sous le n° 2 331 164 décrit la formation d'une pluralité de faisceaux à l'aide d'une pluralité de poutres chacune associée à un émetteur et à un récepteur.

Le dispositif selon l'invention, permet de diminuer l'efficacité du brouillage quel que soit le pointage du faisceau d'une antenne à balayage électronique. Les antennes à balayage électronique comportent des guides d'onde équipés de coupleurs d'énergie hyperfréquence; ces dispositifs seront appelés des poutres dans la suite de cette demande de brevet. Le dispositif selon l'invention comporte en plus d'une poutre d'alimentation en énergie hyperfréquence, une poutre destinée à absorber l'énergie du brouilleur.

L'invention sera mieux comprise au moyen de la description ci-après et des figures annexées données comme des exemples non limitatifs parmi lesquels:
la figure 1, est une vue d'une partie linéaire d'une antenne réseau de type connu;
la figure 2, est une vue d'une partie linéaire d'une antenne réseau selon l'invention;
la figure 3, est une vue d'une autre réalisation d'une partie linéaire d'une antenne réseau selon l'invention.

Sur les figures 1 à 3 les mêmes éléments portent les mêmes références.

Sur la figure 1, on peut voir un réseau linéaire rayonnant de n éléments. Dans une première variante de réalisation, les n éléments rayonnants constituent une antenne.

Dans une autre variante de réalisation, l'antenne est constituée par une superposition de plusieurs réseaux linéaires rayonnants.

L'antenne comporte une poutre d'alimentation 1. La poutre 1 comprend n coupleurs directifs 31 à 3n placés sur un guide d'alimentation 112. Les coupleurs 31 à 3n ont quatre entrées. Le coupleur 31 est connecté à une entrée 101 de la poutre 1. Le coupleur 3n est connecté à une charge adaptée 102. Les coupleurs 31 à 3n sont connectés aux coupleurs précédents et aux coupleurs suivants sur le guide d'alimentation 112, à des charges adaptées 21 à 2n, ainsi qu'à des déphaseurs 41 à 4n. Les déphaseurs 41 à 4n sont connectés à des éléments rayonnants 51 à 5n. L'énergie est prélevée sur la poutre d'alimentation 1 par les coupleurs 31 à 3n. Le faisceau est dirigé grâce aux déphaseurs 41 à 4n. L'énergie non rayonnée est absorbée par les charges adaptées notamment 102.

Sur la figure 2, on peut voir une première réalisation d'un dispositif selon l'invention. Le dispositif comporte une poutre d'alimentation 1. Sur le guide d'alimentation 112 de la poutre 1 sont disposés des coupleurs 31 à 3n de type directif à quatre accès adaptés. Les accès non utilisés sont connectés à des charges adaptées 21 à 2n. On obtient ainsi une bonne qualité du diagramme de rayonnement de l'antenne. Le dernier coupleur 3n est connecté à une charge adaptée 102 destinée à absorber l'énergie excédentaire dans le guide d'alimentation 112. Les coupleurs 31 à 3n sont connectés aux déphaseurs 41 à 4n. Les déphaseurs 41 à 4n sont connectés à une seconde poutre 10. La poutre 10 comporte des coupleurs 301 à 30n disposés sur un guide d'alimentation 113. Les coupleurs 301 à 30n sont connectés aux éléments rayonnants 51 à 5n. Le dernier coupleur 30n est de plus couplé à une source supplémentaire 5(n+1). Dans l'exemple illustré sur la figure 2 les éléments rayonnants sont des hélices, étant bien entendu que d'autres éléments rayonnants comme par exemple les bougies, les cornets, les dupôles ou les réseaux linéaires ne sortent pas du cadre de la présente invention. Les coupleurs 31 à 3n et 301 à 30n sont calculés de façon à ce que chaque élément rayonnant 51 à 5n reçoit à l'émission la même énergie.

Au cas où on alimenterait en énergie la poutre 10, en raison du couplage directif toute énergie serait rayonnée par les éléments rayonnants 51 à 5n et ne serait pas transmise à la poutre d'alimentation 1. Les accès des coupleurs 301 à 30n reliés à l'entrée 103 et les accès des coupleurs 301 à 30n reliés aux déphaseurs 41 à 4n sont totalement découplés; on dit que les lois d'illumination des excitations de ces accès sont orthogonales. L'énergie provenant de l'entrée 103 de la poutre 10 est rayonnée dans une certaine direction B, dans laquelle les ondes rayonnées par les éléments rayonnants 51 à 5(n+1) sont en phase. La direction B est une fonction de l'écart de phase, constant le long du réseau, entre deux éléments rayonnants 5i et 5(i+1) consécutifs. Cet écart de phase est lié à la différence des trajets électriques entre les coupleurs.

Au cas ou on utilise des guides d'alimentation 113 dispersifs, pour lesquels la longueur d'onde guidée dépend de la fréquence, l'écart de phase, et par suite la direction B du rayonnement émis dépend du choix de la fréquence de fonctionnement de la bande d'utilisation de l'antenne. Le choix convenable de fréquence permet donc d'obtenir le pointage du faisceau provenant de la poutre 10.

Si la poutre 10 n'est pas alimentée en énergie elle fonctionne quand même à la réception. Dans ce cas à une fréquence f donnée, la sensibilité de l'antenne est diminuée ou annulée dans la direction B. Cette direction est rendue différente de la direction de pointage de l'antenne obtenue grâce aux déphaseurs 41 à 4n. Toutefois, la valeur des déphaseurs 41 à 4n doit tenir compte de la présence des coupleurs 301 à 30n.

Ainsi, si la direction B correspond à la direction d'un brouilleur la poutre 10 absorbe l'énergie reçue en provenance du brouilleur. Ceci est vrai quel que soit le pointage électronique de l'antenne.

Si la direction du brouilleur est connue comme par exemple le brouilleur dit "Stand off" éloigné, vu par l'antenne comme étant à l'horizon, on adapte la fréquence de fonctionnement de l'antenne de façon à inhiber le signal en provenance de ce brouilleur.

Dans une variante de réalisation, la sortie 103 de la poutre 10 est connectée à un dispositif de mesure 104 connecté à un calculateur 105 commandant un émetteur-récepteur 106 connecté à l'entrée 101 de la poutre d'alimentation 1. A la réception le dispositif de mesure 104 mesure la fréquence f correspondant à la direction du brouilleur. La fréquence f est par exemple la fréquence maximale présente à la sortie 103 de la poutre 10 pour un brouilleur émettant un bruit blanc. Le calculateur 105 commande à l'émetteur-récepteur 106 d'émettre à la fréquence f de façon à assurer l'élimentation des signaux provenant du brouilleur.

Sur la figure 3, on peut voir une variante du dispositif selon l'invention. Le dispositif de la figure 3 comporte en plus de la série des déphaseurs 41 à 4n, intercalés entre la poutre 10 et les éléments rayonnants 51 à 5(n+1) des déphaseurs 61 à 6(n+1). Les déphaseurs 61 à 61n+1) permettant de diriger à la réception l'énergie reçue par la poutre 10. L'ensemble des déphaseurs 41 et 61 à 4n+6n permet de diriger les faisceaux de l'antenne. Les deux pointages sont alors indépendants. Avantageusement les déphaseurs utilisés sont des déphaseurs continuement ou quasi- continuement variables.

Dans une variante de réalisation non illustrée, le dispositif comporte plusieurs poutres 10 destinées à absorber l'énergie provenant de plusieurs brouilleurs.

Dans le dispositif selon l'invention, l'annulation de la sensibilité de l'antenne dans la direction du brouilleur indépendante du pointage électronique du faisceau de l'antenne. Cependant, dans le cas d'un déplacement mécanique de l'antenne, par exemple pour les antennes à balayage mécanique en gisement et électronique en site, on doit repointer en direction du brouilleur, les annulations de sensibilité de l'antenne.

L'invention s'applique principalement aux antennes à balayage électronique.

## Revendications

1. Antenne réseau comportant au moins un guide d'onde équipé de coupleurs d'énergie hyperfréquence, un premier guide d'onde (112) étant destiné à être relié à un récepteur (106), caractérisé par le fait qu'il comporte en outre un guide d'onde (10) supplémentaire équipé de coupleurs d'énergie hyperfréquence (301,...,30n) relié à des moyens pour absorber l'énergie hyperfréquence provenant d'un brouilleur pour minimiser l'énergie hyperfréquence du brouilleur arrivant à (au) récepteur (106).

2. Antenne selon la revendication 1, caractérisée par le fait que ledit premier guid d'onde est associée à un émetteur accordable en fréquence.

3. Antenne selon la revendication 1 ou 2, caractérisée par le fait que la variation de la direction dans laquelle la sensibilité de l'antenne est diminuée ou annulée est obtenue par une variation de fréquence de l'alimentation du guide d'onde équipé de coupleurs d'énergie hyperfréquence d'alimentation.

4. Antenne selon l'une quelconque des revendications précédentes, caractérisée par le fait qu'elle comporte un premier jeu de déphaseurs (61-6(n+1)) permettant de faire varier la direction dans laquelle la sensibilité de l'antenne est minimale, et un second jeu de déphaseurs (41-4n) permettant en association avec le premier de déphaseurs (61-6n) d'effectuer un bala- vage électronique.

5. Procédé de réduction d'efficacité de brouillage, caractérisé par le fait qu'on utilise une antenne selon l'une quelconque des revendications précédentes.

6. Procédé selon la revendication 5, caractérisé par le fait que l'on fait correspondre à la direction du brouilleur la direction de sensibilité minimale de l'antenne.

7. Procédé selon la revendication 6, caractérisé par le fait que la variation de la direction de sensibilité minimale de l'antenne est obtenue par une variation de fréquence.

## Patentansprüche

1. Gruppenantenne mit wenigstens einem mit Ultrahochfrequenzenergie-Kopplungsvorrichtungen ausgerüsteten Wellenleiter, wovon ein erster Wellenleiter (112) für die Verbindung mit einem Empfänger (106) bestimmt ist, dadurch gekennzeichnet, daß sie außerdem einen zusatzlichen, mit Ultrahochfrequenzenergie-Kopplungsvorrichtungen (301,...,30n) versehenen Wellenleiter (10) umfaßt, der mit Mitteln zum Absorbieren der von einem Störsender ausgehenden Ultrahochfrequenzenergie verbunden ist, um die am Empfänger (106) ankommende Ultrahochfrequenzenergie des Störsenders zu minimieren.

2. Antenne gemäß Anspruch 1, dadurch gekennzeichnet, daß der erste Wellenleiter mit einem frequenzabstimmbaren Sender verbunden ist.

3. Antenne gemäß Anspruch 1 oder 2, dadurch gekennzeichnet, daß die Veränderungen der Richtung, in der die Empfindlichkeit der Antenne verringert wird oder verschwindet, durch eine Veränderung der Versorgungsfrequenz des mit Versorgungsultrahochfrequenzenergie-Kopplungsvorrichtungen ausgerüsteten Wellenleiters erzielt wird.

4. Antenne gemäß einem der vorangehenden Ansprüche, dadurch gekennzeichnet, daß sie einen ersten Satz von Phasenschiebern (61-6(n+1)), der die Veränderung der Richtung, in der die Empfindlichkeit der Antenne minimal wird, gestattet, und einen zweiten Satz von Phasenschiebern (41-4n), der in Verbindung mit dem ersten Satz von Phasenschiebern (61-6n) die Ausführung einer elektronischen Abtastung gestattet, umfaßt.

5. Verfahren zur Verringerung der Störungswirkung, dadurch gekennzeichnet, daß eine Antenne gemäß einem der vorangehenden Ansprüche verwendet wird.

6. Verfahren gemäß Anspruch 5, dadurch gekennzeichnet, daß die Richtung der minimalen Empfindlichkeit der Antenne mit der Richtung des Störsenders in Übereinstimmung gebracht wird.

7. Verfahren gemäß Anspruch 6, dadurch gekennzeichnet, daß die Veränderung der Richtung der minimalen Empfindlichkeit der Antenne durch eine Veränderung der Frequenz erzielt wird.

## Claims

1. An antenna comprising at least one wave guide equipped with microwave energy couplers, a first wave guide (112) being intended to be connected with a receiver (110), characterized in that it furthermore comprises a supplementary wave guide (10) equipped with microwave energy couplers (301,...,30n) and connected to means to absorb microwave energy coming from a jammer in order to minimize the microwave energy of the jammer arriving at a receiver (106).

2. The antenna as claimed in claim 1, characterized in that the said first wave guide is associated with a frequency-tuned transmitter.

3. The antenna as claimed in claim 1 or claim 2, characterized in that the variation of the direction in which the sensitivity of the antenna is diminished or reduced to zero is obtained by a variation in the frequency of the feed of the wave guide equipped with microwave feed energy couplers.

4. The antenna as claimed in any one of the preceding claims, characterized in that it comprises a first set of phase modifiers (6₁-6(n+1)) making possible a variation in the direction in which the sensitivity of the antenna is minimum, and a second set of phase modifiers (41-4n) making possible, in association with the first set of phase modifiers (61-6n), an electronic sweeping action.

5. A method for reducing the effect of jamming, characterized in that an antenna as claimed in any one of the preceding claims is used.

6. The method as claimed in claim 5, characterized in that the direction of the minimum sensitivity of the antenna is caused to correspond to the direction of the jammer.

7. The method as claimed in claim 6, characterized in that the variation in the direction of the minimum sensitivity of the antenna is obtained by a variation in frequency.
